# DEMANDE DE BREVET EUROPEEN

(11) **EP 1 063 667 A1**
(43) Date de publication de la demande: **27.12.2000**
(21) Numéro de dépôt: 00401810.7
(22) Date de dépôt: 23.06.2000
(51) Int. Cl.: H01H 85/30

(54) **Fusible moyenne tension avec une signalisation visuelle de la coupure du fusible**

(30) Priorité: 25.06.1999 FR 9908146
(71) Demandeur: Alstom, 75116 Paris (FR)
(72) Inventeur: Leroy, Pierre, 34670 Baillargues (FR); Melquiond, Stéphane, 34400 Lunel (FR)
(74) Mandataire: Hagel, Francis

(57) **Abrégé**

Le fusible comprend un corps de fusible cylindrique (2) fermé de manière étanche s'étendant suivant une direction axiale (A), un percuteur (4) monté à l'intérieur du corps de fusible étanche et agencé pour se déplacer suivant ladite direction axiale lorsqu'il est actionné de façon à agir sur une pièce (9) servant à signaler visuellement une coupure du fusible. Cette pièce est constituée d'une tête ogivale (10) raccordée à une base circulaire (11) par un pied (12) autour duquel est enroulé un ruban (13) et est montée de façon coaxiale dans une prolongation tubulaire (8) à l'extrémité du corps de fusible en étant séparée du percuteur par un disque souple d'étanchéité (14). La tête ogivale de la dite pièce a un diamètre suffisant pour obturer la prolongation tubulaire et la base circulaire de ladite pièce comporte des zones de faible section (11A-11D) afin de pouvoir se briser sous l'action du percuteur pour permettre l'expulsion de la tête ogivale avec le pied hors de la prolongation tubulaire. Le ruban a une extrémité fixée au corps de fusible et l'autre extrémité fixée au pied de ladite pièce de telle sorte que la tête ogivale expulsée hors de la prolongation tubulaire reste suspendue au corps de fusible pour signaler visuellement la coupure du fusible.

## Description

L'invention porte sur un fusible pour une installation de moyenne tension, comprenant un corps de fusible cylindrique fermé de manière étanche s'étendant suivant une direction axiale, un percuteur monté à l'intérieur du corps de fusible étanche et agencé pour se déplacer suivant ladite direction axiale lorsqu'il est actionné de façon à agir sur une pièce servant à signaler une coupure du fusible.

Les fusibles à percuteur de l'état de la technique sont principalement employés dans des postes blindés et font l'objet d'une normalisation notamment en ce qui concerne les caractéristiques mécaniques du percuteur. Jusqu'à présent, dans l'application aux postes blindés, le percuteur du fusible est destiné à agir sur un mécanisme de manoeuvre d'un organe de coupure comme un sectionneur. Lorsqu'il est actionné, le percuteur déchire un disque fermant de façon étanche le corps de fusible pour agir sur le mécanisme de manoeuvre qui peut être un bras oscillant par exemple. La course du percuteur est fonction notamment de la cinématique du mécanisme de manoeuvre sur lequel il agit.

L'invention permet quant à elle d'obtenir un fusible dont le percuteur agit sur une pièce servant à signaler de façon visuelle la coupure du fusible, notamment depuis le haut d'un poteau support de ligne ou d'appareillages électriques moyenne tension.

Un exemple de réalisation d'un fusible selon l'invention est décrit ci-après en relation avec les dessins.

La figure 1 montre en coupe longitudinale un fusible selon l'invention avec la pièce servant à signaler visuellement la coupure du fusible.

La figure 2 montre en coupe longitudinale la pièce servant à signaler visuellement la coupure du fusible lorsqu'elle est presque expulsée de la prolongation tubulaire à l'extrémité du fusible.

La figure 3 montre plus en détail selon une vue en plan de la base circulaire frangible de la pièce servant à signaler visuellement la coupure du fusible.

Figure 1, le fusible moyenne tension 1 montré partiellement en coupe longitudinale comporte un corps cylindrique de fusible 2 fermé de façon étanche à ses deux extrémités qui s'étend suivant une direction axiale A et dans lequel est monté un percuteur à piston 3.

Le percuteur 3, classique en soi, est agencé pour se déplacer suivant ladite direction A lorsqu'il est actionné, c'est-à-dire quand le fusible est coupé. Le déplacement du percuteur 3 selon la direction A est obtenu par la détente d'un ressort 4 maintenu comprimé par des fils fusibles 5.

Le corps de fusible 2 est donc fermé de façon étanche à une de ses deux extrémités par une calotte métallique 6 de raccordement électrique présentant un évidemment central 7 qui est traversé par le percuteur 3 lorsque celui-ci est actionné. L'évidement central 7 est normalement obturé de façon étanche par un film en matière plastique (non représenté) qui est déchiré par le percuteur lorsque celui-ci est actionné.

Comme représenté sur la figure 1, un prolongement tubulaire 8, coaxial au corps de fusible 2, est emboîté sur la calotte 6 et une pièce 9 de signalisation visuelle de la coupure du fusible est montée de façon coaxiale à l'intérieur de ce prolongement tubulaire 8. Cette pièce 9 est constituée d'une tête ogivale 10 raccordée à une base circulaire 11 par un pied central 12 autour duquel est enroulé un ruban 13. Cette pièce 9 est séparée du percuteur 3 par un disque souple d'étanchéité 14 monté en appui sur la couronne formée par la face frontale de la calotte 6 munie de son évidemment central 7 et pincé entre la calotte 6 et la base circulaire 11. La base circulaire 11 est bloquée dans un alésage cylindrique intérieur du prolongement tubulaire 8 venant en appui contre la couronne définie par la face frontale de la calotte 6 qui est fixe dans le corps de fusible.

Comme représenté sur les figures 3a et 3b, la base circulaire 11 comporté des zones de faible section 11A,11B,11C,11D (branches radiales de raccordement de la couronne périphérique de la base circulaire 11 avec le pied central 12) qui se brisent (figure 3b) sous l'action du percuteur afin de libérer le pied 12 de la pièce. A noter que le diamètre du pied 12 est prévu légèrement plus grand que le diamètre de l'évidement 7 et est coaxial à celui-ci de sorte que la pièce 9 ne peut pas être enfoncée dans le corps de fusible 2. Comme visible sur la figure 1, la base du pied 12 raccordée à la base circulaire 11 est en appui sur la calotte 6 à travers le disque souple 14 quand le percuteur n'est pas actionné.

La tête ogivale 10 de la pièce 9 a une surface convexe orientée du côté de l'ouverture du prolongement tubulaire 8 et a un diamètre suffisant pour obturer cette ouverture ce qui empêche sa préhension depuis l'extérieur du prolongement tubulaire 8.

Le ruban 13 a une extrémité fixée dans une fente 15 prévu dans la partie périphérique de la base circulaire 11 qui reste solidaire du corps de fusible lorsque le percuteur est actionné et une autre extrémité fixée dans une fente longitudinale du pied 12.

Quand le percuteur 3 est actionné, comme représenté sur la figure 2, en se déplaçant suivant la direction A, il traverse l'évidement 7 de la calotte 6, déforme le disque souple 14 et vient frapper la partie centrale de la base circulaire 11 solidaire du pied 12. Sous l'effet du choc, les zones de faible section 11A-11D de la base circulaire 11 se brisent et le pied 12 avec la tête ogivale 10 de la pièce 9 sont expulsés hors de la prolongation tubulaire 8 et restent suspendus, par le ruban 13, au corps de fusible 2 pour signaler visuellement la coupure du fusible.

Comme représenté sur les figures 1 et 2, la face arrière de la tête ogivale 10 a également une surface convexe orienté du côté du corps de fusible 2 ce qui peut empêcher la stagnation de l'eau pouvant s'infiltrer dans le prolongement tubulaire 8 quand le fusible 1 est disposé verticalement (la pièce 9 étant disposée en bas).

Avec un tel agencement, la convexité de la tête ogivale 10 est orientée du côté de l'ouverture de la prolongation tubulaire de sorte qu'il est pratiquement impossible d'extraire la pièce de signalisation visuelle de la prolongation tubulaire. Il en résulte que le fusible équipé de cette signalisation visuelle peut être manutentionné sans risque d'endommagement de la pièce 9 servant à signaler visuellement la coupure du fusible. En outre, du fait que la base circulaire de cette pièce 9 est en appui contre une couronne 6 ou 7 fixe dans le corps de fusible, il n'est pas non plus possible d'enfoncer cette pièce dans le corps de fusible, ce qui contribue à maintenir l'intégrité du percuteur du fusible pendant ces phases de manutention. En prévoyant un disque souple 14 d'étanchéité entre le percuteur 4 et la pièce de signalisation visuelle, on préserve l'étanchéité du corps de fusible même après l'actionnement du percuteur ce qui fait que l'intervention sur le fusible, après sa coupure, peut être effectuée dans un certain délai sans risque d'amorçage d'un courant électrique au niveau du fusible.

La prolongation tubulaire peut être une pièce rapportée emboîtée sur la calotte 6 d'extrémité du corps de fusible ce qui permet un recyclage aisé des fusibles moyenne tension existants.

La pièce 9 peut être réalisée par moulage d'une matière plastique.

Le prolongement tubulaire 8 est montré ici comme une pièce rapportée venant s'emboîter sur la calotte d'extrémité du fusible 1. Il est toutefois entendu que l'invention s'étend également à une réalisation où le corps de fusible 2 et le prolongement tubulaire 8 forment une seule pièce.

## Revendications

1. Un fusible pour une installation de moyenne tension, comprenant un corps de fusible cylindrique (2) fermé de manière étanche s'étendant suivant une direction axiale (A), un percuteur (4) monté à l'intérieur du corps de fusible étanche et agencé pour se déplacer suivant ladite direction axiale lorsqu'il est actionné de façon à agir sur une pièce (9) servant à signaler une coupure du fusible, caractérisé en ce que ladite pièce est constituée d'une tête ogivale (10) raccordée à une base circulaire (11) par un pied (12) autour duquel est enroulé un ruban (13), en ce que cette pièce est montée de façon coaxiale dans une prolongation tubulaire (8) à l'extrémité du corps de fusible en étant séparée du percuteur par un disque souple d'étanchéité (14) fermant une extrémité du fusible et monté sur une couronne coaxiale (6,7) fixe dans le corps de fusible, en ce que la base circulaire de ladite pièce est montée bloquée dans la prolongation tubulaire en appui contre la couronne fixe, en ce que la tête ogivale de la dite pièce a un diamètre suffisant pour obturer la prolongation tubulaire, en ce que la base circulaire de ladite pièce comporte des zones de faible section (11A-11D) afin de pouvoir se briser sous l'action du percuteur pour permettre l'expulsion de la tête ogivale avec le pied hors de la prolongation tubulaire, et en ce que le ruban a une extrémité fixée au corps de fusible et l'autre extrémité fixée au pied de ladite pièce de telle sorte que la tête ogivale expulsée hors de la prolongation tubulaire reste suspendue au corps de fusible pour signaler visuellement la coupure du fusible.
